# FASCICULE DE BREVET EUROPEEN

(11) **EP 1 441 423 B1**
(45) Date de publication et mention de la délivrance du brevet: **20.09.2006**
(21) Numéro de dépôt: 04290142.1
(22) Date de dépôt: 20.01.2004
(51) Int. Cl.: H01R 43/18, H01R 13/422, H01R 43/24, H01R 13/703

(54) **Elément de bôitier de connecteurs à shunts pour interface sécurité liaison siège**
Gehäuse-Element von einem Überbrückungssteckverbinder für einen Sicherheitsschnittstellen-Verbinder
Housing element of a shunt connector for a security interface seat connector

(30) Priorité: 21.01.2003 FR 0300611
(43) Date de publication de la demande: 28.07.2004
(73) Titulaire: Valeo Electronique et Systemes de Liaison, 78180 Montigny le Bretonneux (FR)
(72) Inventeur: Saidani, Faouzi, 92160 Antony (FR)
(74) Mandataire: Faber, Jean-Paul

(56) Documents cités:
- EP-A- 0 836 251
- US-A- 5 560 981

## Description

La présente invention vise un élément de connecteur à shunts pour interface sécurité liaison siège.

L'invention vise des connecteurs destinés à être disposés sous les sièges des véhicules et reliés à des câblages pour la commande des airbags et prétentionneurs de ceintures de sécurité.

Sur ces câblages sont insérés des moyens d'affichage du bon au mauvais fonctionnement du système. On a constaté qu'à de très nombreuses reprises s'affichait un signal de défaillance du système alors que celui-ci est en parfait état de fonctionnement.

Après de nombreuses études, on a constaté que vraisemblablement les causes de perturbation du signal de diagnostic du système provenaient d'une évolution de la résistance de contact au niveau du sertissage des organes de contact avec les conducteurs électriques, engendrée par des sollicitations dynamiques basse fréquence, provoquées par les mouvements d'assise du siège.

Un tel élément de connecteur à shunts est notamment décrit dans le brevet EP 0 836 251 ; celui-ci, outre une liaison conducteurs/organes de contact classiques, comprend une palette basculante sur le corps de l'élément de connecteur et constituant, d'une part, un organe de verrouillage pour un organe de contact électrique et, d'autre part, un support pour les shunts.

Une telle disposition, chère et complexe, présente les inconvénients précités.

L'un des buts de la présente invention est de réaliser un élément de connecteur remédiant à cet inconvénient.

L'élément de connecteur, objet de l'invention, est du type comprenant un élément de boîtier femelle avec un corps prolongé par une jupe dans laquelle font saillie des languettes avec des shunts coopérant avec les languettes, la jupe étant destinée à recevoir un élément de boîtier mâle avec des organes de contact destinés à recevoir les languettes, la mise en place de l'élément de boîtier mâle écartant les shunts des languettes, ledit élément de connecteur étant constitué d'un élément de boîtier primaire comprenant un corps en matière plastique présentant une série de canaux destinés à recevoir, chacun, un organe de contact présentant des pattes de sertissage à une extrémité pour la fixation d'un conducteur et prolongé par un corps avec une ouverture, et terminé par la languette, chaque canal, du côté d'une face du corps, présentant une patte élastique avec un ergot destiné à s'insérer dans l'ouverture de l'organe de contact, ledit élément de connecteur étant caractérisé en ce que, du côté de l'autre face, ledit corps est percé de trous débouchant dans les canaux, sur ledit boîtier primaire étant surmoulé l'élément de boîtier définitif de manière à réaliser la jupe, en protégeant les languettes et de manière que le sertissage, le corps des organes de contact électrique et les pattes élastiques soient noyés dans la matière de surmoulage.

Grâce à cette disposition, on évite tous les inconvénients de la technique antérieure.

L'invention va maintenant être décrite avec plus de détails en se référant à un mode de réalisation particulier donné à titre d'exemple seulement et représenté aux dessins annexés.

Figure 1 est une vue en perspective d'un organe de contact utilisé avec l'élément de boîtier du connecteur à shunts, selon l'invention.

Figure 2 est une vue en perspective de l'élément de boîtier primaire.

Figure 3 est encore une vue en perspective de l'élément de boîtier primaire.

Figure 4 est une vue en coupe suivant la ligne 4-4 de la figure 2.

Figure 5 est une vue en perspective de l'élément de boîtier définitif.

Figure 6 est une vue en coupe suivant la ligne 6-6 de la figure 5.

Figure 7 est une vue en perspective d'une languette de shunt.

Figure 8 montre en élévation de face l'élément de boîtier de la figure 5.

A la figure 1, on a représenté un organe de contact électrique 1 présentant, depuis une extrémité, des pattes de sertissage 2 destinées à enserrer un conducteur 7 logé dans une gaine isolante, des pattes de sertissage 3 destinées à enserrer une partie dénudée du conducteur 7, un corps 4 à section en U avec une ouverture 5 dans l'âme et une languette méplate 6.

Cet organe de contact électrique 1 est destiné à être monté dans un élément de boîtier primaire 8 comprenant un corps en matière plastique moulée avec des canaux 9, à une extrémité des moyens de retenue 10 pour laisser passer la languette méplate, une face comportant des trous 11 débouchant dans les canaux, tandis que l'autre face est pourvue de moyens de verrouillage formés par des pattes élastiques 12 terminées par des ergots 13 destinés à s'insérer dans les trous 5.

Le boîtier primaire 8 est destiné, lorsque les organes 1 sont mis en place, à être disposé dans un moule présentant des cavités destinées à recevoir les languettes 6 afin de les protéger et dans lequel on réalise un surmoulage permettant, d'une part, de noyer dans la matière plastique les pattes 2, 3 et le corps 4 et de former l'élément de boîtier définitif 15.

Lors de la réalisation d'un élément de boîtier définitif, la matière plastique traverse les trous 11 et les espaces entre les pattes élastiques 12.

L'élément de boîtier définitif 15 présente un corps 16 dans lequel est entièrement noyé l'élément primaire 8, ledit corps étant prolongé par une jupe 17 dans laquelle font saillie les languettes 6.

La jupe est conformée pour présenter, sur une face 18, une barrette élastique de verrouillage 19 avec un ergot 20 destiné à coopérer avec un cran d'un élément de boîtier mâle complémentaire 40 engagé dans la jupe et représenté en traits mixtes à la figure 6.

La jupe 17, sur une face 21, est pourvue de moyens 23 et 24 permettant la fixation sur un support.

A la figure 7, on a représenté en perspective une languette de shunt 25 présentant une première partie 26 avec une ouverture 27 et pliée en épingle à cheveux le long d'une ligne 31 pour présenter une branche divisée en deux barrettes 28 terminées par des parties en V renversé 30.

La jupe 17, sur sa face interne correspondant à la face 21, présente deux rainures 35 avec un fond 36 et dans lesquelles s'étendent des saillies 37, les languettes 25 étant insérées dans les rainures de manière que les saillies 37 pénètrent dans les ouvertures 27, tandis que les parties en V 30 portent contre les languettes 6.

Ainsi, les deux branches 28 portent contre les languettes 6 et, lors de la mise en place de l'élément de boîtier complémentaire, ces branches sont écartées des languettes 6.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Elément de connecteur du type comprenant un élément de boîtier femelle avec un corps prolongé par une jupe dans laquelle font saillie des languettes, avec des shunts coopérant avec les languettes, la jupe étant destinée à recevoir un élément de boîtier mâle avec des organes de contact destinés à recevoir les languettes, la mise en place de l'élément de boîtier mâle écartant les shunts des languettes, ledit élément de connecteur étant constitué d'un élément de boîtier primaire (8) comprenant un corps en matière plastique présentant une série de canaux (9) destinés à recevoir, chacun, un organe de contact (1) présentant des pattes de sertissage (2, 3) à une extrémité pour la fixation d'un conducteur (7) et prolongé par un corps (4) avec une ouverture (5) et terminé par la languette (6), chaque canal, du côté d'une face du corps, présentant une patte élastique (12) avec un ergot (13) destiné à s'insérer dans l'ouverture (5) de l'organe de contact (1), ledit élément de connecteur étant **caractérisé en ce que**, du côté de l'autre face, ledit corps est percé de trous (11) débouchant dans les canaux (9), sur ledit boîtier primaire (8) étant surmoulé l'élément de boîtier définitif (15) de manière à réaliser la jupe, en protégeant les languettes (6) et de manière que le sertissage, le corps (4) des organes de contact électrique (1) et les pattes élastiques (2) soient noyés dans la matière de surmoulage.

## Claims

1. Connecting element of the type comprising a female housing element with a body extended by a skirt from which terminals project, with shunts cooperating with the terminals, the skirt being designed to receive a male housing element with contact elements designed to receive the terminals, the positioning of the male housing element removing the shunts from the terminals, said connecting element comprising a primary housing element (8) comprising a body made of plastic with a series of canals (9) each designed to receive a contact element (1) having crimping tabs (2, 3) at one end for fixing a conductor (7) and extended by a body (4) with an opening (5) and ended by the terminal (6), each canal from the side of one face of the body having an elastic tab (12) with a pin (13) designed to be inserted into the opening (5) of the contact element (1), said connecting element being **characterised in that** from the side of the other face said body is pierced by holes (11) opening into the canals (9), the definitive housing element (15) being moulded onto the said primary housing (8) in such a way as to form the skirt, while protecting the terminals (6) and such that the crimping, the body (4) of the electric contact elements (1) and the elastic tabs (12) are embedded into the overmoulded material.

## Patentansprüche

1. Verbindungselement desjenigen Typs, der ein dosenartiges Gehäuseelement mit einem Körper aufweist, der durch ein Hemd verlängert ist, in dem vorspringende Zungen vorgesehen sind, mit Überbrückungen, die mit den Zungen zusammenwirken, wobei das Hemd dazu vorgesehen ist, ein steckerartiges Gehäuseelement mit Kontaktorganen aufzunehmen, die dazu bestimmt sind, die Zungen aufzunehmen, wobei das in Stellung bringen des steckerartigen Gehäuseelementes die Überbrükkungen von den Zungen entfernt, wobei das genannte Verbindungselement durch ein primäres Gehäuseelement (8) gebildet ist, das einen Körper aus Kunststoffmaterial umfasst, der eine Reihe von Kanälen (9) aufweist, die jeder dazu vorgesehen sind, ein Kontaktorgan (1) aufzunehmen, das Klemmlaschen (2, 3) an einem Ende für die Befestigung eines Leiters (7) besitzt und durch einen Körper (4) mit einer Öffnung (5) verlängert ist, der in den Zungen (6) endet, wobei jeder Kanal auf der Seite einer Fläche des Körpers eine federnde Leiste (12) mit einem Haken (13) aufweist, der dazu vorgesehen ist, in die Öffnung (5) des Kontaktorganes (1) einzugreifen, wobei genanntes Verbindungselement **dadurch gekennzeichnet ist, dass** der genannte Körper auf der Seite der anderen Fläche von Löchern (11) durchbrochen ist, die sich in die Kanäle (9) öffnen, und dass das genannte primäre Gehäuse (8) mit einem endgültigen Gehäuseelement (15) derart umgossen ist, dass das Hemd gebildet wird, wobei die Zungen (6) geschützt werden, und derart umgossen ist, dass die Klemmung, der Körper (4) der elektrischen Kontaktorgane (1) sowie die federnden Leisten (12) in dem Material der Umgießung eingebettet sind.
